# EUROPÄISCHE PATENTSCHRIFT

(11) **EP 4 375 451 B1**
(45) Veröffentlichungstag und Bekanntmachung des Hinweises auf die Patenterteilung: **01.10.2025**
(21) Anmeldenummer: 23202448.9
(22) Anmeldetag: 09.10.2023
(51) Int. Cl.: E04F 21/00, E06B 1/60, E06B 1/52

(54) **BREITENLEHRE UND MONTAGEVERFAHREN FÜR DIE ZARGENMONTAGE**
WIDTH GAUGE AND ASSEMBLY METHOD FOR MOUNTING A FRAME
JAUGE DE LARGEUR ET PROCÉDÉ DE MONTAGE POUR LE MONTAGE D'UNE HUISSERIE

(30) Priorität: 25.11.2022 DE 102022131239
(43) Veröffentlichungstag der Anmeldung: 29.05.2024
(73) Patentinhaber: Huga KG, 33335 Gütersloh (DE)
(72) Erfinder:
(74) Vertreter: KASTEL Patentanwälte PartG mbB

(56) Entgegenhaltungen:
- DE-A1- 102020 130 052
- DE-U1- 9 213 157

## Beschreibung

Die Erfindung betrifft eine Breitenlehre zum Einstellen von Befestigungselementen für eine schaumlose Montage einer Zarge in einer Türöffnung. Weiter betrifft die Erfindung ein Montageverfahren unter Verwendung einer solchen Breitenlehre.

Zum technologischen Hintergrund und zum Stand der Technik wird auf folgende Literaturstellen verwiesen:
[1] DE 10 2020 130 052 A1
[2] DE 10 2017 119 445 A1
[3] Türfutterspreize Wolfscraft, auf dem Markt erhältlich, siehe https://www.wolfcraft.com/products/wolfcraft/de/EUR/Produkte/Handwerk %C2%ADzeuge/T%C3%BCrfutter%C2%ADstreben/T%C3%BCrfutter-Montage-Set-%E2%80%9EPRO%E2%80%9C/p/P_3676
[4] Türfutterspreize Bessey, auf dem Markt erhältlich, siehe file:///C:/Users/SK/Downloads/Pr-BESSEY-TU-TUX-TMS-TFM-2K-WTR__DE-3002785-1.pdf
[5] Wikipedia: Lehre (Technik), heruntergeladen am 23.11.2022 unter https:/Ide.wikipedia.org/wiki/Lehre_(Technik)
[6] DE 92 13 157 U1

Unter Breitenlehre wird eine Lehre im Sinne von [5] als Bezugsnormal für eine vorher festgelegte Breite, hier insbesondere einer Zarge oder eines Türfutters, verstanden.

Aus [3] und [4] sind Türfutterspreizen zur Montage von Holzzargen mittels Einschäumen mit Bauschaum bekannt. Aus [6] ist eine Breitenlehre gemäß dem Oberbegriff des Anspruchs 1 bekannt.

Umweltfreundlichere Verfahren zur schaumlosen Montage von Zargen sind aus den Literaturstellen [2] und [1] bekannt. Dabei werden in eine Laibung einer Türöffnung wandseitige Befestigungselemente eingesetzt, an denen zargenseitige Befestigungselemente, wie insbesondere bügelförmige Elemente oder Hinterschneidungen eingehängt werden.

Ausgehend von dem Stand der Technik hat sich die Erfindung zur Aufgabe gestellt, Mittel und Verfahren zur weiteren Vereinfachung derartiger schaumlosen Montage von Zargen zur Verfügung zu stellen.

Zum Lösen dieser Aufgabe schafft die Erfindung eine Breitenlehre und ein Montageverfahren gemäß den unabhängigen Ansprüchen.

Vorteilhafte Ausgestaltungen sind Gegenstand der Unteransprüche.

Die Erfindung schafft gemäß einem ersten Aspekt davon eine Breitenlehre zum Einstellen von Befestigungselementen für eine schaumlose Montage einer Zarge in einer Türöffnung, wobei die Breitenlehre umfasst: ein in seiner Länge einstellbares Verbindungselement, ein erstes Seitenelement und ein zweites Seitenelement, die mittels des Verbindungselements miteinander verbunden sind, wobei die plattenförmigen Seitenelemente jeweils eine zu dem anderen Seitenelement zugewandte Innenseite und eine von dem anderen Seitenelement abgewandte Außenseite, eine Durchgangsöffnung für ein Schraubwerkzeug zum Zugriff auf einen Werkzeugangriff an einem Schraubenkopf des als Schraube ausgeführten Befestigungselements, wobei die Durchgangsöffnung auf der Außenseite in einer Anschlagfläche für das Befestigungselement mündet, und auf der Außenseite an einem Rand der Anschlagfläche eine Einhängeausbildung zum Einhängen des jeweiligen Seitenelements auf dem Schraubenkopf aufweisen.

Es ist bevorzugt, dass das erste und zweite Seitenelement jeweils einen Ausleger aufweisen, dessen Außenseite eine weitere Anschlagfläche aufweist, die mit der Anschlagfläche an der Einhängeausbildung fluchtet.

Es ist bevorzugt, dass die Einhängeausbildung eine Stufe mit einer Hinterschneidung oder einer Nut aufweist.

Es ist bevorzugt, dass die Einhängeausbildung einen ersten und einen zweiten Bereich aufweist, die derart zueinander abgewinkelt sind, dass der Schraubenkopf auf einer erste und einer zweiten Seite eingehängt werden kann.

Es ist bevorzugt, dass die Seitenelemente jeweils einen zusätzlichen Anschlag zur Abnahme eines Außenmaßes der zu montierenden Zarge aufweisen.

Es ist bevorzugt, dass das Verbindungselement das erste und das zweite Seitenelement mit einstellbaren Abstand zueinander verbindet.

Es ist bevorzugt, dass das Verbindungselement das erste und das zweite Seitenelement verdrehfest zueinander verbindet und/oder.

Es ist bevorzugt, dass das Verbindungselement wenigstens ein Teleskopelement aufweist.

Es ist bevorzugt, dass das Verbindungselement ein erstes und ein zweites Rohr mit unrundem Querschnitt aufweisen, die ineinander zueinander verschiebbar eingreifen.

Es ist bevorzugt, dass das Verbindungselement einen Satz von unterschiedlich langen Verbindungselementteilen aufweist.

Es ist bevorzugt, dass das Verbindungselement mehrere Markierungen zum Einstellen auf mehrere vorbestimmte Zargenbreiten.

Es ist bevorzugt, dass das Verbindungselement ein Feststellelement oder Klemmelement zum Festlegen der eingestellten Länge aufweist.

Es ist bevorzugt, dass das Verbindungselement eine Maßskala zur Einstellung auf eine bestimmte Länge aufweist.

Gemäß einem weiteren Aspekt schafft die Erfindung ein Montageverfahren zum Montieren einer Zarge in einer Türöffnung, wobei die Zarge vertikal verlaufende Zargenholme hat, die an einer zur Leibung der Türöffnung zuzuwendenden Seite zargenseitige Befestigungselemente hat, die an wandseitigen Befestigungselementen, welche in der Leibung der Türöffnung anzuordnen sind, einhängbar sind, mit den Schritten:
a) paarweises Einbringen von Schrauben mit Schraubenköpfen als wandseitige Befestigungselemente in der Leibung der Türöffnung an einander gegenüberliegenden Stellen entsprechend ersten zargenseitigen Befestigungselementen,
b) Einstellen einer Breitenlehre nach einer der voranstehenden Ausgestaltungen auf eine zur Montage der Zarge passende Breite,
c) Einstellen des Abstandes der Schrauben mittels der Breitenlehre, mit den Unterschritten
c1) Ausrichten der Durchgangsöffnungen der Breitenlehre zu weiter eingedrehten Schraubenköpfen eines ersten Paars der Schrauben,
c2) Herausdrehen der Schraubenköpfe der Schrauben des ersten Paars mittels eines durch die jeweilige Durchgangsöffnung hindurchgeführten Schraubenwerkzeugs, bis der Schraubenkopf an der jeweiligen Anschlagfläche anschlägt,
c3) Einhängen der Breitenlehre mittels der Einhängeausbildung an den Schraubenköpfen des ersten Paars Schrauben und
c4) Einstellen des Abstandes wenigstens eines weiteres Paar Schrauben mittels der eingehängten Breitenlehre.

Es ist bevorzugt, dass Schritt c4) umfasst:
c4.i) Drehen der Breitenlehre so, dass der jeweilige Ausleger teilweise auf Höhe der Schraube des weiteren Paars liegt und Anpassen der Schraubtiefe dieser Schraube mittels des Schraubwerkzeugs, bis der Schraubenkopf an der Anschlagfläche des Auslegers anschlägt.

Vorzugsweise wird eine aus einem Satz von unterschiedlichen Breitenlehrenteilen, die jeweils ein Verbindungsteil zum Bilden eines Teils des Verbindungselements und eines der Seitenelemente aufweisen, zusammengesetzte Breitenlehre eingesetzt. Es ist bevorzugt, dass bei größeren Wanddicken der die Türöffnung begrenzenden Wandung Breitenlehrenteile mit größeren Seitenteilen und bei kleineren Wanddicken Breitenlehrenteile mit kleineren Seitenteilen eingesetzt werden. Es ist bevorzugt, dass bei breiteren Türöffnungen wenigstens ein Breitenlehrenteil mit längerem Verbindungsteil und bei kleineren Türöffnungen ein entsprechendes Breitenlehrenteil mit kleinerem Verbindungsteil eingesetzt wird.

Ausführungsformen der Erfindung zielen auf eine weitere Verbesserung der z.B. aus [1] oder [2] bekannten schaumlosen Zargenmontage ab. Dabei werden insbesondere Schrauben als wandseitige Befestigungselemente verwendet. Insbesondere wird eine Breitenlehre vorgeschlagen, um die Schraubenabstände zur anderen Wandöffnungsseite passend einzustellen.

Bei einigen Ausführungsformen ist die Breitenlehre mittels ineinander verschiebbarer, profilierter Rohre (Beispiel für Verbindungsteile, bilden zusammen ein Beispiel für das Verbindungselement) ausgebildet. Die Profilierung der Rohre wirkt als Verdrehsicherung.

Bei einigen Ausführungsformen ist die Breite durch das Verbindungselement, wie beispielsweise die verschiebbaren Rohre, variabel einstellbar und mit Klemmschraube fixierbar.

Bei einigen Ausführungsformen sind die Standardbreiten (für Standard-Zargen) auf der Breitenlehre vorgegeben (aufgeklebt, eingelassen, aufgedruckt, gelasert, ...).

Bei einigen Ausführungsformen alternativ ist ein Maßband passend positioniert (aufgeklebt, eingelassen, aufgedruckt, gelasert, ...), um die Breitenlehre auf das genaue Futteraußenmaß (Zargen werden vielfach auch als Türfutter bezeichnet, Futteraußenmaß ist z.B. das Außenmaß der an der Leibung zu befestigenden Fläche der Zarge) einzustellen.

Bei einigen Ausführungsformen kann durch einen zusätzlichen Anschlag an den z.B. als Flügel ausgebildeten Seitenelementen das Futteraußenmaß mit der Breitenlehre von der jeweils einzubauenden Zarge abgenommen werden, ohne dass das Maß selber messtechnisch abgenommen oder eingestellt werden muss.

Bei einigen Ausführungsformen haben die Flügel ein Loch (Beispiel für Durchgangsöffnung), so dass durch das Loch in den Flügeln der Breitenlehre die Wandbefestigungsschraube durch Drehen mit einem geeigneten Werkzeug (Schraubendreher) auf die passende Einschraubtiefe eingestellt werden kann.

Bei einigen Ausführungsformen ist an den Außenseiten der Flügellehre die Anlagefläche für die Schraubenköpfe der Wandbefestigungsschrauben angeordnet. Da die erste Schraube je Seite jeweils vor dem Loch im Flügel liegen sollte, ist bei einigen Ausführungsformen an den Flügeln außen eine kleine Nut (Beispiel für Einhängeausbildung). Dort kann der Schraubenkopf eingehakt und damit genau positioniert werden. Hierdurch rutscht die Flügellehre nicht so schnell vom Schraubenkopf und ist für die weitere Einstellung der anderen Schrauben ausreichend positioniert.

Bei einigen Ausführungsformen unterstützt die restliche, weiter ausladende, äußere Flügelfläche (Beispiel für Anlagefläche an den Auslegern) die Einstellung der tiefer in der Wandleibung liegenden Schrauben. Durch Drehen der Flügellehre z.B. auf den vorderen, eingehakten Schraubenköpfen, können die anderen Schraubenköpfe auf beiden Seiten der Wandleibung bis zum Anschlag an den äußeren Flügelflächen einfach, durch rein- bzw. rausdrehen eingestellt werden.

Bei einigen Ausführungsformen können durch Austausch der Flügel gegen größere ähnlich geformte Flügel auch Zargen für größere Wanddicken mit diesem System montiert werden.

Durch Austausch eines Rohrteiles mit Flügel gegen ein entsprechend Teil mit längerem Rohr können bei einigen Ausführungsformen auch breitere Wandöffnungen (z.B. 2-flügelige Elemente) mit diesem System montiert werden.

Die Breitenlehre wird bei einigen Ausführungsformen bevorzugt als Satz mit unterschiedlich großen Seitenelementen (hier Flügel genannt) und unterschiedlich langen Verbindungselementteilen (z.B. Rohrteile eines Teleskoprohres) bereitgestellt.

Einige Ausführungsformen lassen sich durch Abändern der aus [3] oder [4] bekannten Futterspreizen erhalten, indem anstelle von Befestigungszwingen die Seitenelemente zum Bilden einer Lehre zum Einstellen des Breitenmaßes zwischen den wandseitigen Befestigern eingesetzt werden.

Ein Ausführungsbeispiel wird im Folgenden anhand der beigefügten Zeichnungen näher erläutert. Darin zeigt:
- Fig. 1: eine Vorderansicht einer Anordnung eines rechten und linken Zargenholms einer Zarge mit einer Ausführungsform einer Breitenlehre;
- Fig. 2: eine Seitenansicht auf die Anordnung von links in Fig. 1 gesehen;
- Fig. 3: eine Draufsicht auf die Anordnung von oben in Fig. 1 gesehen;
- Fig. 4: eine perspektivische Ansicht eines Seitenelements der Breitenlehre gemäß einer bevorzugten Ausführungsform;
- Fig. 5: eine Detailansicht einer Einhängeausbildung des Seitenelements von Fig. 4;
- Fig. 6: noch eine weitere perspektivische Ansicht des Seitenelements;
- Fig. 7: eine perspektivische Ansicht der Anordnung aus Zargenholmen und Breitenlehre gemäß einer weiteren Ausführungsform;
- Fig. 8: eine perspektivische schematische Darstellung einer zu der Leibung einer Türöffnung hin zu wendenden Außenseite eines der Zargenholme mit zargenseitigen Befestigungselementen;
- Fig. 9: eine teils geschnittene Draufsicht auf einen Wandbereich mit der Leibung und wandseitigen Befestigungselementen beim Einstellen mittels der Breitenlehre; und
- Fig. 10: eine Ansicht von rechts in Fig. 9 auf die Leibung des Wandbereichs, wobei das Seitenelement der Breitenlehre gestrichelt dargestellt ist, um die Einstellung mehrerer wandseitiger Befestigungselemente zu veranschaulichen.

In dem beigefügten Fig. 1 bis 3 ist eine Anordnung von vertikal anzuordnenden Zargenholmen 10 einer Zarge 12 und einer Breitenlehre 14 dargestellt. Die Fig. 4 bis 6 zeigen eine Ausbildung von jeweiligen Seitenelementen 16.1, 16.2 der Breitenlehre. Fig. 7 zeigt ein weiteres Ausführungsbeispiel der Anordnung aus Breitenlehre 14 und Zargenholmen 10. Die Zargenholme 10 sind, wie dies in Fig. 8 dargestellt ist, mit zargenseitigen Befestigungselementen 18.1, 18.2 versehen, die an in den Fig. 9 und 10 dargestellten wandseitigen Befestigungselementen 20.1, 20.2 einhängbar sind, um so die Zarge 12 ohne die Notwendigkeit einer Hinterschäumung durch Bauschaum zu montieren.

Die Breitenlehre 14 dient zum auf die Breite der Zarge 12 passenden Einstellen des Abstandes jeweils gegenüber liegender wandseitiger Befestigungselemente 20.1 bzw. jeweils gegenüber liegender wandseitiger Befestigungselemente 20.2. Wie man insbesondere den Fig. 1 bis 7 entnehmen kann, ist die Breitenlehre 14 zum Einstellen von wandseitigen Befestigungselementen 20.1, 20.2 für eine schaumlose Montage einer Zarge 12 in einer Türöffnung 22 ausgebildet. Die Breitenlehre 14 weist ein Verbindungselement 24, ein erstes Seitenelement 16.1 und ein zweites Seitenelement 16.2 auf.

Das Verbindungselement 24 ist in seiner Länge einstellbar.

Die Seitenelemente 16.1, 16.2 sind mittels des Verbindungselements 24 miteinander derart verbunden, dass durch die Einstellung der Länge des Verbindungselements 24 der Abstand der Seitenelemente 16.1, 16.2 zueinander einstellbar ist.

Die Seitenelemente 16.1, 16.2 sind im Wesentlichen plattenförmig ausgebildet und können auch als Flügel bezeichnet werden. Im Folgenden wird als Innenseite 26 des jeweiligen Seitenelements 16.1, 16.2 diejenige Seite bezeichnet, welche dem jeweils anderen Seitenelement 16.2, 16.1 zugewandt ist. Diejenige Seite des Seitenelements 16.1, 16.2, die dem jeweils anderen Seitenelement 16.2, 16.1 abgewandt ist, wird im Folgenden als Außenseite 28 bezeichnet. An der Außenseite 28 hat jedes Seitenelement 16.1, 16.2 eine Anschlagfläche 30 für das einzustellende Befestigungselement 20.1, 20.2. Wird die Breitenlehre 14 durch Einstellung der Länge des Verbindungselements 24 auf die zu der montierenden Zarge vorgegebene Länge eingestellt, dann sind die jeweiligen Anschlagflächen 30 des ersten und zweiten Seitenelements 16.1, 16.2 mit demjenigen Abstand beabstandet, den die einander gegenüberliegenden wandseitigen Befestigungselemente 20.1, 20.2 einnehmen sollen, um die Zargenholme 10 der Zarge 12 passend in der Türöffnung 22 einzuhängen.

In der Anschlagfläche 30 hat das jeweilige Seitenelement 16.1, 16.2 eine Durchgangsöffnung 32, wie beispielsweise ein Loch oder eine sonstige Ausnehmung, durch welche ein Schraubwerkzeug 40 hindurchgeführt werden kann, welches zum Einschrauben oder Herausschrauben der als Schrauben 34 ausgeführten wandseitigen Befestigungselemente 20.1, 20.2 geeignet ist.

Wie beispielsweise den Fig. 9 und 10 entnehmbar, weist die jeweilige Schraube 34 einen Schraubenkopf 36 mit Werkzeugeingriff 38 auf. Wie dies gut bekannt ist, kann der Werkzeugeingriff 38 verschieden ausgebildet sein, beispielsweise als Schlitz oder Inbus-Öffnung, Torx-Öffnung, Kreuzschlitz usw. Das Schraubwerkzeug 40, welches in Fig. 9 schematisch dargestellt ist, kann z. B. als Schraubendreher, Inbus-Schlüssel, Ratsche mit Schraubbit usw. ausgeführt sein.

Weiter weist jedes Seitenelement 16.1, 16.2 auf der Außenseite in der Nähe der Durchgangsöffnung 32 eine Einhängeausbildung 42 auf, die zum Einhängen auf dem Schraubenkopf 36 ausgebildet ist.

Wie man insbesondere den Fig. 4 bis 6 entnehmen kann, weist bei den dargestellten Ausführungsformen jedes Seitenelement 16.1, 16.2 eine plattenförmige Basis 44 auf, deren Außenseite die Anschlagfläche 30 bildet. Von dieser Basis 44 steht an einem Bereich des Seitenelements 16.1, 16.2 ein Bereich podestartig vor. Dieser Bereich wird im Folgenden als Vorsprungsbereich 46 bezeichnet. Wenigstens eine Kante des Vorsprungsbereich 46 bildet mit der Anschlagsfläche 30 eine Stufe, wobei in der Stufenfläche 48 eine Nut 50 ausgebildet ist. Diese Nut 50 ist ein Beispiel für eine Hinterschneidung 52, mit der das Seitenelement 16.1, 16.2 auf dem Schraubenkopf 36 eingehängt werden kann.

Bei den dargestellten Ausführungsformen ist die Stufenfläche 48 mit zwei Stufenflächenbereichen 48.1, 48.2 gewinkelt ausgebildet, sodass der Schraubenkopf 36 an einer Ecke 54 der Stufenfläche 48 eingehängt werden kann.

Beispielsweise ist der Vorsprungsbereich 46 an einem Eckbereich 56 des Seitenelements 16.1, 16.2 ausgenommen, sodass der Grund des Eckbereichs 56 durch die Anschlagfläche 30 gebildet wird und der Eckbereich 56 einerseits durch die Kanten des Seitenelements 16.1, 16.2 und andererseits durch die Bereiche 48.1, 48.2 der Stufenfläche 48 begrenzt wird.

Bei den dargestellten Ausführungsbeispielen weist jedes Seitenelement 16.1, 16.2 weiter einen sich parallel zur Anschlagfläche 30 erstreckenden Ausleger 58 auf, sodass die Anschlagfläche 30 zu zumindest einer Seite hin verlängert ist.

Bei nicht näher dargestellten Ausführungsformen ist der Vorsprungsbereich 46 an einer Stelle des jeweiligen Seitenelements 16.1, 16.2 über die plattenförmige Basis 44 hinaus verlängert. Der herausstehende verlängerte Abschnitt des Vorsprungsbereichs 46 bildet somit einen zusätzlichen Anschlag zur Abnahme eines Außenmaßes der zu montierenden Zarge 12.

Wie man den Fig. 1, 3 und 7 entnehmen kann, verbindet das Verbindungselement 24 das erste Seitenelement 16.1 und das zweite Seitenelement 16.2 mit einstellbarem Abstand zueinander. Vorzugsweise ist das Verbindungselement 24 in sich verdrehfest und auch mit den jeweiligen Seitenelementen 16.1, 16.2 verdrehfest verbunden.

In den gezeigten Ausführungsbeispielen weist das Verbindungselement 24 wenigstens ein Teleskopelement auf, welches hier insbesondere als Teleskoprohr mit einem ersten Rohr 60.1 und einen zweiten Rohr 60.2 ausgebildet ist. Die Rohre 60.1, 60.2 haben einen unrunden Querschnitt, beispielsweise eine Profilierung, um die Verdrehfestigkeit sicherzustellen. Wie man beispielsweise Fig. 7 entnehmen kann, kann das Verbindungselement 24 mehrere Markierungen 62 zum Einstellen auf mehrere vorbestimmte Zargenbreiten, beispielsweise für Standard-Zargen 12 aufweisen. Alternativ kann eine Maßskala wie beispielsweise eine Meterskala oder ein Maßband vorgesehen sein. Weiter weist das Verbindungselement 24 ein Feststellelement oder Klemmelement 64 zum Festlegen der gewählten Länge auf.

Bei besonders bevorzugten Ausführungsformen wird die Breitenlehre 14 als Satz unterschiedlich dimensionierter Teile bereitgestellt. Beispielsweise können unterschiedlich dimensionierte Seitenelemente 16.1, 16.2, insbesondere mit unterschiedlich langem Ausleger 58 und/oder unterschiedlicher Anordnung der Einhängeausbildung 42 vorgesehen sein; auch können unterschiedlich lange Rohre 60.1, 60.2 vorgesehen sein. Auch ist es möglich, dass ein drittes Rohr mitgeliefert wird, welches zwischen das erste Rohr 60.1 und das zweite Rohr 60.2 eingefügt wird, um die Breitenlehre 14 auf größere Breiten zu verbreitern.

Im Folgenden wird anhand der Fig. 8 bis 10 die Anwendung der Breitenlehre 14 zur Montage der Zargenholme 10 der Zarge 12 näher erläutert.

Wie insbesondre aus Fig. 8 ersichtlich, sind auf der einer Leibung 66 der Türöffnung 22 zuzuwendenden Seite auf mehreren unterschiedlichen Höhen jeweils mehrere zargenseitige Befestigungselemente 18.1, 18.2 vorgesehen, die zum Aufhängen auf dem Schraubenkopf 36 der als wandseitigen Befestigungselemente 20.1, 20.2 vorzusehenden Schrauben 34 einhängbar sind. In Fig. 8 ist eine Anordnung eines ersten zargenseitigen Befestigungselements 18.1 und eines zweiten zargenseitigen Befestigungselements 18.2 nebeneinander auf gleicher Höhe gezeichnet. Eine derartige Anordnung befindet sich auf mindestens zwei beabstandeten Höhen an jedem Zargenholm 10, eventuell auf drei oder mehreren unterschiedlichen Höhenpositionen. Wie man insbesondere Fig. 9 entnehmen kann, wird an der Leibung 66 dann jeweils das zu den zargenseitigen Befestigungselementen 18.1, 18.2 komplementär passende wandseitige Befestigungselement 20.1, 20.2 angebracht. Bei dem hier vorliegenden Beispiel wird an jeder entsprechenden Höhenposition an der Leibung 66 jeweils eine Schraube 34 als erstes wandseitiges Befestigungselement 20.1 und daneben eine weitere Schraube 34 als zweites wandseitiges Befestigungselement 20.2 eingebracht. Das gleiche geschieht auf der gegenüberliegenden Seite der Türöffnung 22, sodass sich jeweils ein Paar erster wandseitiger Befestigungselemente 20.1 und ein Paar zweiter wandseitiger Befestigungselemente 20.2 in der Türöffnung 22 gegenüberstehen.

Die Positionierung der Befestigungselemente 18.1, 18.2, 20.1, 20.2 erfolgt in der Weise, wie dies in der Literaturstelle [1] näher erläutert ist.

Die Breitenlehre 14 wird dann aus dem Satz von Breitenlehrenteilen entsprechend der hier zu montierenden Zarge 12 zusammengesetzt und auf das passende Maß eingestellt. Dies kann, wie in Fig. 7 dargestellt, durch Einstellung auf das Außenmaß A der Zarge 12 geschehen. Bei dem Beispiel von Fig. 3 weist die Zarge 12 ein Innenmaß I von 814 und ein Futteraußenmaß A von 864 mm auf. Die Breitenlehre 14 wird dabei, wie in Fig. 7 dargestellt auf das Maß 860 mm eingestellt, sodass auf beiden Seiten 2 mm Luft verbleibt. Die zargenseitigen Befestigungselemente 18.1, 18.2 sind entsprechend so dimensioniert, dass sie an Schraubenköpfen 36 aufgehängt werden können, die sich im Abstand 2 mm zu der Außenmaßseite des Zargenholms 10 befinden. Insbesondere sind die zargenseitigen Befestigungselemente 18.1, 18.2 bügelförmig ausgebildet und mit einer Ausnehmung zum Aufnehmen und Einhängen des Schraubenschafts versehen.

Alternativ kann das Futteraußenmaß A mit den oben erwähnten zusätzlichen Anschlägen abgenommen werden oder mittels des Maßbandes eingestellt werden.

Die passend eingestellte Breitenlehre 14 wird dann zwischen dem Paar erster wandseitiger Befestigungselemente 20.1 positioniert, sodass der Werkzeugeingriff 38 der Schraubenköpfe 36 dieser ersten wandseitigen Befestigungselemente 20.1 durch die Durchgangsöffnung 32 hindurch zugänglich ist. Die Schrauben 34, welche die ersten wandseitigen Befestigungselemente 20.1 bilden, werden so weit herausgedreht, bis sie an der Anschlagfläche 30, welche die Durchgangsöffnung 32 begrenzt, anschlagen. Die Breitenlehre 14 kann dann mit ihren Einhängeausbildungen 42 an den Schraubenköpfen 36 der ersten wandseitigen Befestigungselemente 20.1 eingehängt werden, wie dies ebenfalls in Fig. 9 und auch in Fig. 10 dargestellt ist. Durch Drehen der Breitenlehre 14 um diese Schrauben 34 der ersten wandseitigen Befestigungselemente 20.1 lassen sich die Ausleger 58 über die Schraubenköpfe 36 der die zweiten wandseitigen Befestigungselemente 20.2 bildenden Schrauben 34 befinden. Diese Schrauben werden solange herein oder herausgedreht bis sie gegen die Anschlagfläche 30 im Bereich der Ausleger 58 anschlagen. Somit sind die beiden auf der gleichen Höhe befindlichen Paare von wandseitigen Befestigungselementen 20.1, 20.2 im Abstand zueinander eingestellt.

Die entsprechende Prozedur wird an allen Höhenpositionen, wo sich wandseitigen Befestigungselemente 20.1, 20.2 befinden, wiederholt.

Anschließend können die Zargenholme 10 mit ihren zargenseitigen Befestigungselementen 18.1, 18.2 an den wandseitigen Befestigungselementen 20.1, 20.2 eingehängt werden und sind so passend zueinander positioniert.

### Bezugszeichenliste:

- 10: Zargenholm
- 12: Zarge
- 14: Breitenlehre
- 16.1: erstes Seitenelement
- 16.2: zweites Seitenelement
- 18.1: erstes zargenseitige Befestigungselement
- 18.2: zweites zargenseitiges Befestigungselement
- 20.1: erstes wandseitiges Befestigungselement
- 20.2: zweites wandseitiges Befestigungselement
- 22: Türöffnung
- 24: Verbindungselement
- 26: Innenseite
- 28: Außenseite
- 30: Anschlagfläche
- 32: Durchgangsöffnung
- 34: Schraube
- 36: Schraubenkopf
- 38: Werkzeugeingriff
- 40: Schraubwerkzeug
- 42: Einhängeausbildung
- 44: plattenförmige Basis
- 46: Vorsprungsbereich
- 48: Stufenfläche
- 48.1: erster Bereich der Stufenfläche
- 48.2: zweiter Bereich der Stufenfläche
- 50: Nut
- 52: Hinterschneidung
- 54: Ecke
- 56: Eckbereich
- 58: Ausleger
- 60.1: erstes Rohr
- 60.2: zweites Rohr
- 62: Markierung
- 64: Klemmelement
- 66: Leibung
- A: Außenmaß
- I: Innenmaß

## Patentansprüche

1. Breitenlehre (14) zum Einstellen von Befestigungselementen (20.1, 20.2) für eine schaumlose Montage einer Zarge (12) in einer Türöffnung (22), wobei die Breitenlehre (14) umfasst:
ein in seiner Länge einstellbares Verbindungselement (24),
ein erstes Seitenelement (16.1.) und ein zweites Seitenelement (16.2), die mittels des Verbindungselements (24) miteinander verbunden sind,
wobei die plattenförmigen Seitenelemente (16.1, 16.2) jeweils eine zu dem anderen Seitenelement (16.2, 16.1) zugewandte Innenseite (26) und
eine von dem anderen Seitenelement (16.1, 16.2) abgewandte Außenseite (28),
eine Durchgangsöffnung (32) für ein Schraubwerkzeug (40) zum Zugriff auf einen Werkzeugangriff an einem Schraubenkopf (36) des als Schraube (34) ausgeführten Befestigungselements (20.1, 20.2), **dadurch gekennzeichnet,**
**dass** die Durchgangsöffnung (32) auf der Außenseite (28) in einer Anschlagfläche (30) für das Befestigungselement (20.1, 20.2) mündet, und
auf der Außenseite (28) an der Anschlagfläche (30) eine Einhängeausbildung (42) zum Einhängen des jeweiligen Seitenelements (16.1, 16.2) auf dem Schraubenkopf (36) aufweisen.

2. Breitenlehre (14) nach Anspruch 1, **dadurch gekennzeichnet,**
**dass** das erste und zweite Seitenelement (16.1, 16.2) jeweils einen Ausleger (58) aufweisen, an dessen Außenseite (28) ein Teil der Anschlagfläche (30) ausgebildet ist.

3. Breitenlehre (14) nach einem der voranstehenden Ansprüche, **dadurch gekennzeichnet, dass** die Einhängeausbildung (42) wenigstens eines der folgenden Merkmale aufweist:
3.1 eine Stufe mit einer Hinterschneidung (52) oder einer Nut (50) oder
3.2 einen ersten und einen zweiten Bereich (20.1, 20.2), die derart zueinander abgewinkelt sind, dass der Schraubenkopf (36) auf einer erste und einer zweiten Seite eingehängt werden kann.

4. Breitenlehre (14) nach einem der voranstehenden Ansprüche, **dadurch gekennzeichnet, dass** die Seitenelemente (16.1, 16.2) jeweils einen zusätzlichen Anschlag zur Abnahme eines Außenmaßes A der zu montierenden Zarge (12) aufweisen.

5. Breitenlehre (14) nach einem der voranstehenden Ansprüche, **dadurch gekennzeichnet, dass** das Verbindungselement (24) das erste und das zweite Seitenelement (16.1, 16.2) mit einstellbaren Abstand zueinander verbindet.

6. Breitenlehre (14) nach einem der voranstehenden Ansprüche, **dadurch gekennzeichnet, dass** das Verbindungselement (24) das erste und das zweite Seitenelement (16.1, 16.2) verdrehfest zueinander verbindet.

7. Breitenlehre (14) nach einem der voranstehenden Ansprüche, **dadurch gekennzeichnet, dass** das Verbindungselement (24) wenigstens eines der folgenden Merkmale aufweist:
7.1 wenigstens ein Teleskopelement oder
7.2 ein erstes und ein zweites Rohr (60.1, 60.2) mit unrundem Querschnitt, die ineinander zueinander verschiebbar eingreifen, oder
7.3 einen Satz von unterschiedlich langen Verbindungselementteilen oder
7.4 mehrere Markierungen (62) zum Einstellen auf mehrere vorbestimmte Zargenbreiten oder
7.5 ein Feststellelement oder Klemmelement (64) zum Festlegen der eingestellten Länge oder
7.6 eine Maßskala zur Einstellung auf eine bestimmte Länge.

8. Montageverfahren zum Montieren einer Zarge (12) in einer Türöffnung (22), wobei die Zarge (12) vertikal verlaufende Zargenholme (10) hat, die an einer zur Leibung (66) der Türöffnung (22) zuzuwendenden Seite zargenseitige Befestigungselemente (18.1, 18.2) hat, die an wandseitigen Befestigungselementen (20.1, 20.2), welche in der Leibung (66) der Türöffnung (22) anzuordnen sind, einhängbar sind, mit den Schritten:
a) paarweises Einbringen von Schrauben (34) mit Schraubenköpfen (36) als wandseitige Befestigungselemente (20.1, 20.2) in der Leibung (66) der Türöffnung (24) an einander gegenüberliegenden Stellen entsprechend ersten zargenseitigen Befestigungselementen (18.1),
b) Einstellen einer Breitenlehre (14) nach einem der voranstehenden Ansprüche auf eine zur Montage der Zarge (12) passende Breite,
c) Einstellen des Abstandes der Schrauben (34) mittels der Breitenlehre (14), mit den Unterschritten
c1) Ausrichten der Durchgangsöffnungen (32) der Breitenlehre (14) zu weiter eingedrehten Schraubenköpfen (36) eines ersten Paars der Schrauben (34),
c2) Herausdrehen der Schraubenköpfe (36) der Schrauben (34) des ersten Paars mittels eines durch die jeweilige Durchgangsöffnung (32) hindurchgeführten Schraubenwerkzeugs (40), bis der Schraubenkopf (36) an der jeweiligen Anschlagfläche (30) anschlägt,
c3) Einhängen der Breitenlehre (14) mittels der Einhängeausbildung (42) an den Schraubenköpfen (36) des ersten Paars Schrauben (34) und
c4) Einstellen des Abstandes wenigstens eines weiteres Paar Schrauben (34) mittels der eingehängten Breitenlehre (14).

9. Montageverfahren nach Anspruch 8 unter Verwendung einer Breitenlehre (14) nach Anspruch 2 oder nach einem der Ansprüche 3 bis 7, soweit auf Anspruch 2 zurückbezogen, wobei Schritt c4) umfasst:
c4.i) Drehen der Breitenlehre (14) so, dass der jeweilige Ausleger (58) zumindest teilweise auf Höhe der Schraube (34) des weiteren Paars liegt und Anpassen der Schraubtiefe dieser Schraube (34) mittels des Schraubwerkzeugs (40), bis der Schraubenkopf (36) an der Anschlagfläche (30) des Auslegers (58) anschlägt.

10. Montageverfahren nach einem der Ansprüche 8 oder 9, wobei eine aus einem Satz von unterschiedlichen Breitenlehrenteilen, die jeweils ein Verbindungsteil zum Bilden eines Teils des Verbindungselements (24) und eines der Seitenelemente (16.1, 16.2) aufweisen, zusammengesetzte Breitenlehre (14) eingesetzt wird, wobei bei größeren Wanddicken der die Türöffnung (22) begrenzenden Wandung Breitenlehrenteile mit größeren Seitenteilen und bei kleineren Wanddicken Breitenlehrenteile mit kleineren Seitenteilen eingesetzt werden.

11. Montageverfahren nach einem der Ansprüche 8 bis 10, wobei eine aus einem Satz von unterschiedlichen Breitenlehrenteilen, die jeweils ein Verbindungsteil zum Bilden eines Teils des Verbindungselements (24) und eines der Seitenelemente (16.1, 16.2) aufweisen, zusammengesetzte Breitenlehre (14) eingesetzt wird, wobei bei breiteren Türöffnungen (22) wenigstens ein Breitenlehrenteil mit längerem Verbindungsteil und bei kleineren Türöffnungen (22) ein entsprechendes Breitenlehrenteil mit kleinerem Verbindungsteil eingesetzt wird.

## Claims

1. Width gauge (14) for adjusting fastening elements (20.1, 20.2) for foamless mounting of a frame (12) in a door opening (22), wherein the width gauge (14) comprises:
a connecting element (24) adjustable in length,
a first side element (16.1) and a second side element (16.2) connected to each other by means of the connecting element (24),
wherein the plate-shaped side elements (16.1, 16.2) each have an inner side (26) facing the other side element (16.2, 16.1) and an outer side (28) facing away from the other side element (16.1, 16.2),
a through-opening (32) for a screwing tool (40) for accessing a tool engagement on a screw head (36) of the fastening element (20.1, 20.2) designed as a screw (34),
**characterized in that** the through-opening (32) on the outer side (28) leads into a stop surface (30) for the fastening element (20.1, 20.2), and
that there is a hook-in feature (42) on the outer side (28) at the stop surface (30) for hooking the respective side element (16.1, 16.2) onto the screw head (36).

2. Width gauge (14) according to claim 1, **characterized in that** the first and second side elements (16.1, 16.2) each have a cantilever (58) on the outer side (28) of which a part of the stop surface (30) is formed.

3. Width gauge (14) according to any of the preceding claims, **characterized in that** the hook-in feature (42) comprises at least one of the following features:
3.1 a step with an undercut (52) or a groove (50) or
3.2 a first and a second region (20.1, 20.2) which are angled relative to each other in such a way that the screw head (36) can be hooked-in on a first and a second side.

4. Width gauge (14) according to any of the preceding claims, **characterized in that** the side elements (16.1, 16.2) each have an additional stop for taking an external dimension A from the frame (12) to be mounted.

5. Width gauge (14) according to any of the preceding claims, **characterized in that** the connecting element (24) connects the first and second side elements (16.1, 16.2) at an adjustable distance from each other.

6. Width gauge (14) according to any of the preceding claims, **characterized in that** the connecting element (24) connects the first and second side elements (16.1, 16.2) securely against rotation relative to each other.

7. Width gauge (14) according to any of the preceding claims, **characterized in that** the connecting element (24) comprises at least one of the following features:
7.1 at least one telescopic element or
7.2 a first and a second tube (60.1, 60.2) with a non-circular cross-section, which engage into each other in a manner displaceable relative to each other or
7.3 a set of connecting element parts of different lengths or
7.4 several markings (62) for adjustment to several predetermined frame widths or
7.5 a locking element or clamping element (64) for fixing the adjusted length or
7.6 a measuring scale for adjustment to a specific length.

8. Assembly method for mounting a frame (12) in a door opening (22), wherein the frame (12) has vertically extending frame uprights (10) which have, on a side to be facing the jamb (66) of the door opening (22), frame-side fastening elements (18.1, 18.2) that can be hooked into wall-side fastening elements (20.1, 20.2) to be arranged in the jamb (66) of the door opening (22), the method comprising the steps of:
a) pairwise insertion of screws (34) with screw heads (36) as wall-side fastening elements (20.1, 20.2) into the jamb (66) of the door opening (24) at locations opposite each other corresponding to first frame-side fastening elements (18.1),
b) adjusting a width gauge (14) according to any of the preceding claims to a width suitable for mounting the frame (12),
c) adjusting the distance between the screws (34) by means of the width gauge (14), with the sub-steps of:
c1) aligning the through-openings (32) of the width gauge (14) with further screwed-in screw heads (36) of a first pair of the screws (34),
c2) unscrewing the screw heads (36) of the screws (34) of the first pair by means of a screwing tool (40) passed through the respective through-opening (32) until the screw head (36) strikes the respective stop surface (30),
c3) hooking the width gauge (14), by means of the hook-in feature (42), onto the screw heads (36) of the first pair of screws (34) and
c4) adjusting the distance of at least one further pair of screws (34) by means of the hooked-in width gauge (14).

9. Assembly method according to claim 8 using a width gauge (14) according to claim 2 or according to any of claims 3 to 7, as far as back-referred to claim 2, wherein step c4) comprises:
c4.i) turning the width gauge (14) so that the respective cantilever (58) is at least partially at the height of the screw (34) of the further pair and adjusting the screw-in depth of this screw (34) by means of the screwing tool (40) until the screw head (36) strikes the stop surface (30) of the cantilever (58).

10. Assembly method according to any of claims 8 or 9, wherein a width gauge is used which is composed of a set of different width gauge parts, each having a connecting part for forming a part of the connecting element (24) and one of the side elements (16.1, 16.2), wherein for greater wall thicknesses of the wall delimiting the door opening (22) width gauge parts with larger side parts are used and for smaller wall thicknesses width gauge parts with smaller side parts are used.

11. Assembly method according to any of claims 8 to 10, wherein a width gauge (14) is used which is composed of a set of different width gauge parts, each of which has a connecting part for forming a part of the connecting element (24) and one of the side elements (16.1, 16.2), wherein for wider door openings (22) at least one width gauge part with a longer connecting part is used and for smaller door openings (22) a corresponding width gauge part with a smaller connecting part is used.

## Revendications

1. Jauge de largeur (14) pour régler des éléments de fixation (20.1, 20.2) pour le montage sans mousse d'un cadre (12) dans une ouverture de porte (22), la jauge de largeur (14) comprenant :
un élément de liaison (24) réglable en longueur,
un premier élément latéral (16.1) et un deuxième élément latéral (16.2) reliés entre eux au moyen de l'élément de liaison (24),
les éléments latéraux en forme de plaque (16.1, 16.2) présentant chacun une face intérieure (26) tournée vers l'autre élément latéral (16.2, 16.1) et une face extérieure (28) opposée à l'autre élément latéral (16.1, 16.2),
une ouverture traversante (32) pour un outil de vissage (40) permettant d'accéder à un engagement d'outil sur une tête de vis (36) de l'élément de fixation (20.1, 20.2) conçu comme une vis (34), **caractérisée en ce que** l'ouverture traversante (32) sur le côté extérieur (28) débouche dans une surface d'arrêt (30) pour l'élément de fixation (20.1, 20.2), et
qu'il existe un dispositif d'accrochage (42) sur le côté extérieur (28) au niveau de la surface d'arrêt (30) pour accrocher l'élément latéral respectif (16.1, 16.2) sur la tête de vis (36).

2. Jauge de largeur (14) selon la revendication 1, **caractérisée en ce que** les premier et deuxième éléments latéraux (16.1, 16.2) comportent chacun un cantilever (58) sur le côté extérieur (28) duquel est formée une partie de la surface d'arrêt (30).

3. Jauge de largeur (14) selon l'une quelconque des revendications précédentes, **caractérisée en ce que** le dispositif d'accrochage (42) comprend au moins l'une des caractéristiques suivantes:
3.1 un gradin avec une contre-dépouille (52) ou une rainure (50) ou
3.2 une première et une deuxième zone (20.1, 20.2) qui sont coudées l'une par rapport à l'autre de telle manière que la tête de vis (36) peut s'accrocher sur un premier et un deuxième côté.

4. Jauge de largeur (14) selon l'une quelconque des revendications précédentes, **caractérisée en ce que** les éléments latéraux (16.1, 16.2) comportent chacun une butée supplémentaire pour prendre une dimension externe A du cadre (12) à monter.

5. Jauge de largeur (14) selon l'une quelconque des revendications précédentes, **caractérisée en ce que** l'élément de liaison (24) relie les premier et deuxième éléments latéraux (16.1, 16.2) à une distance réglable l'un de l'autre.

6. Jauge de largeur (14) selon l'une quelconque des revendications précédentes, **caractérisée en ce que** l'élément de liaison (24) relie les premier et deuxième éléments latéraux (16.1, 16.2) de manière à empêcher leur rotation l'un par rapport à l'autre.

7. Jauge de largeur (14) selon l'une quelconque des revendications précédentes, **caractérisée en ce que** l'élément de liaison (24) comprend au moins l'une des caractéristiques suivantes:
7.1 au moins un élément télescopique ou
7.2 un premier et un deuxième tube (60.1, 60.2) de section transversale non circulaire, qui s'engagent l'un dans l'autre de manière déplaçable l'un par rapport à l'autre ou
7.3 un ensemble de parties d'éléments de liaison de différentes longueurs ou
7.4 plusieurs repères (62) pour le réglage à plusieurs largeurs de cadre prédéterminées ou
7.5 un élément de verrouillage ou de serrage (64) pour fixer la longueur réglée ou
7.6 une échelle de mesure pour le réglage à une longueur spécifique.

8. Procédé d'assemblage pour monter un cadre (12) dans une ouverture de porte (22), dans lequel le cadre (12) comporte des montants de cadre (10) s'étendant verticalement et qui présentent, sur un côté destiné à être tourné vers l'embrasure (66) de l'ouverture de porte (22), des éléments de fixation côté cadre (18.1, 18.2) pouvant être accrochés dans des éléments de fixation côté mur (20.1, 20.2) à disposer dans l'embrasure (66) de l'ouverture de porte (22), le procédé comprenant les étapes suivantes:
a) insertion par paires de vis (34) avec des têtes de vis (36) en tant qu'éléments de fixation côté mur (20.1, 20.2) dans l'embrasure (66) de l'ouverture de porte (24) à des emplacements opposés les uns aux autres correspondant à des premiers éléments de fixation côté cadre (18.1),
b) réglage d'une jauge de largeur (14) selon l'une quelconque des revendications précédentes à une largeur adaptée au montage du cadre (12),
c) réglage de la distance entre les vis (34) à l'aide de la jauge de largeur (14), avec les sous-étapes suivantes:
c1) alignement des ouvertures traversantes (32) de la jauge de largeur (14) avec d'autres têtes de vis (36) vissées plus profondément d'une première paire de vis (34),
c2) dévisser les têtes de vis (36) des vis (34) de la première paire à l'aide d'un outil de vissage (40) passé à travers l'ouverture traversante (32) correspondante jusqu'à ce que la tête de vis (36) vienne buter contre la surface d'arrêt (30) correspondante,
c3) accrocher la jauge de largeur (14), au moyen du dispositif d'accrochage (42), sur les têtes de vis (36) de la première paire de vis (34) et
c4) régler la distance d'au moins une autre paire de vis (34) au moyen de la jauge de largeur accrochée (14).

9. Procédé d'assemblage selon la revendication 8, utilisant une jauge de largeur (14) selon la revendication 2 ou selon l'une quelconque des revendications 3 à 7, dans la mesure où il est fait référence à la revendication 2, dans lequel l'étape c4) comprend:
c4.i) tourner la jauge de largeur (14) de telle sorte que le cantilever (58) correspondant se trouve au moins partiellement à la hauteur de la vis (34) de la paire supplémentaire et ajuster la profondeur de vissage de cette vis (34) à l'aide de l'outil de vissage (40) jusqu'à ce que la tête de vis (36) vienne buter contre la surface d'arrêt (30) du cantilever (58).

10. Procédé d'assemblage selon l'une quelconque des revendications 8 ou 9, dans lequel on utilise une jauge de largeur qui est composée d'un ensemble de différentes parties de jauge de largeur, chacune comportant une partie de liaison pour former une partie de l'élément de liaison (24) et l'un des éléments latéraux (16.1, 16.2), dans lequel, pour des épaisseurs de paroi plus importantes de la paroi délimitant l'ouverture de porte (22), on utilise des pièces de jauge de largeur avec des parties latérales plus grandes et, pour des épaisseurs de paroi plus faibles, on utilise des pièces de jauge de largeur avec des parties latérales plus petites.

11. Procédé d'assemblage selon l'une quelconque des revendications 8 à 10, dans lequel on utilise une jauge de largeur (14) qui est composée d'un ensemble de différentes parties de jauge de largeur, chacune comportant une partie de liaison pour former une partie de l'élément de liaison (24) et l'un des éléments latéraux (16.1, 16.2), dans lequel, pour des ouvertures de porte plus larges (22), on utilise au moins une pièce de jauge de largeur avec une partie de raccordement plus longue et, pour des ouvertures de porte plus petites (22), on utilise une pièce de jauge de largeur correspondante avec une partie de raccordement plus petite.
